# FASCICULE DE BREVET EUROPEEN

(11) **EP 1 488 726 B1**
(45) Date de publication et mention de la délivrance du brevet: **02.11.2006**
(21) Numéro de dépôt: 04356093.7
(22) Date de dépôt: 10.06.2004
(51) Int. Cl.: A47L 9/06

(54) **Suceur d'aspirateur**
Staubsaugerdüse
Suction nozzle for vacuum cleaner

(30) Priorité: 20.06.2003 FR 0307438
(43) Date de publication de la demande: 22.12.2004
(73) Titulaire: SEB S.A., 69130 Ecully (FR)
(72) Inventeur: Soen, Alain, 27950 Saint Marcel (FR); David, Fabien, 27940 Notre Dame de l'Isle (FR); Soudet, Isabelle, 27200 Vernon (FR)
(74) Mandataire: Kiehl, Hubert

(56) Documents cités:
- EP-A- 0 606 169
- WO-A-01/03565
- FR-A- 2 773 456
- US-A- 2 235 225
- US-A- 2 394 798
- US-A- 3 273 187

## Description

La présente invention concerne un suceur d'aspirateur à poussières, et plus particulièrement une amélioration de l'efficacité de collecte des déchets.

Les suceurs d'aspirateur constituent des organes de collecte des déchets souillant la surface à nettoyer. Ils font donc l'objet de nombreux perfectionnements visant en particulier à améliorer une telle collecte.

De nombreux suceurs de forme triangulaire ont déjà été proposés par le passé. Le brevet FR 2773456 au nom de la Demanderesse présente notamment l'avantage de posséder un orifice frontal dans la pointe du suceur, permettant d'aspirer les déchets légèrement en avant du suceur, ce qui, en plus de la forme effilée appropriée du suceur, permet notamment d'atteindre facilement les coins et recoins des pièces à nettoyer. Toutefois, un tel suceur, selon ce brevet, est dépourvu de brosses escamotables.

On trouve de telles brosses dans d'autres documents, en particulier le brevet US 2,394,798 où le bord de la semelle du suceur comporte deux brosses disposées à l'intérieur des bords formant la pointe du suceur triangulaire et délimitant en partie l'ouverture centrale d'aspiration. Ces brosses sont toutefois fixes et ne permettent d'avoir un brossage de la surface à nettoyer suivi d'une aspiration que lorsque le suceur est déplacé vers l'avant.

Dans la demande de brevet EP 0606169, le suceur d'aspirateur de forme triangulaire comporte deux canaux d'aspiration agencés le long des bords formant la pointe du suceur. Ces canaux sont chacun bordés, dans la partie intérieure du suceur, par une brosse fixe. De telles brosses ne peuvent donc s'escamoter selon la nature du sol à traiter. De plus, le brossage du sol à traiter n'est immédiatement suivi d'une aspiration que lorsque le suceur est déplacé vers l'arrière.

La présente invention vise à pallier aux inconvénients de l'art antérieur en présentant un suceur triangulaire aux performances améliorées en présentant notamment une multiplicité de brosses, pouvant être escamotables par un dispositif simple permettant de garder une forme compacte au suceur.

La présente invention est atteinte à l'aide d'un suceur d'aspirateur de forme sensiblement triangulaire en présentant notamment deux bords latéraux formant la pointe du suceur, ledit suceur étant ouvert vers la surface à nettoyer par au moins deux canaux d'aspiration ménagés dans la semelle du suceur et agencés le long des deux bords latéraux formant la pointe du suceur, caractérisé en ce que chaque canal d'aspiration est bordé par une brosse avant et une brosse arrière, lesdites brosses étant situées de part et d'autre du canal en s'étendant sensiblement parallèlement à ce dernier.

En bordant chaque canal d'aspiration par des brosses, on permet d'améliorer l'efficacité d'aspiration au niveau des canaux puisque ces derniers sont en quelque sorte fermés par lesdites brosses. Par ailleurs, les deux opérations de brossage du sol à traiter suivi immédiatement d'une aspiration se produiront quelque soit le sens de déplacement du suceur, que ce soit vers l'avant ou vers l'arrière.

Avantageusement, le suceur est de forme isocèle en présentant un bord arrière joignant les bords latéraux, et en ce que les deux canaux agencés le long des bords latéraux se rejoignent dans la partie avant du suceur.

Une telle configuration permet une plus grande stabilité du suceur facilitant son déplacement. Par ailleurs, la jonction des deux canaux dans la partie avant du suceur simplifie quelque peu la conception et la fabrication du suceur puisque la zone commune est ouverte au niveau de la semelle du suceur.

Selon un mode préféré de réalisation, les brosses peuvent occuper deux positions : une position où elles sont proéminentes par rapport à la semelle du suceur et une position où elles sont légèrement en retrait de ladite semelle, les deux positions étant contrôlées par un mécanisme actionné par une pédale située au niveau du capot du suceur.

Cette réalisation permet d'obtenir des surfaces de contact différentes selon les sols à traiter et/ou les actions envisagées. Il est en effet intéressant de pouvoir ponctuellement disposer de brosses permettant de solliciter la surface du sol à traiter, par exemple la moquette, afin d'en extraire les déchets accrochés aux fibres. La sortie et la rentrée des brosses sont facilitées par une pédale pouvant être actionnée au pied en étant disposée sur le capot du suceur.

Selon un mode préféré de réalisation, le mécanisme comporte :
- deux basculeurs portant les brosses et mobiles verticalement par rapport à la semelle contre la force de rappel de deux ressorts,
- deux chariots mobiles horizontalement et susceptibles d'interagir chacun avec l'un des basculeurs par l'intermédiaire d'une surface de came inclinée lors de ce mouvement horizontal,
- une tige de liaison liant la pédale de commande aux deux chariots.

La transformation du mouvement horizontal des chariots en mouvement vertical des basculeurs portant les brosses à l'aide d'une surface de came inclinée permet, par ce dispositif simple, de conférer au suceur une allure compacte par le faible encombrement du dispositif.

Selon cette disposition, la pédale est avantageusement montée en rotation sur la semelle du suceur, la tige étant liée, d'une part à la pédale par une portion parallèle à l'axe de rotation de la pédale, et d'autre part aux chariots par des portions sensiblement perpendiculaires à l'axe de rotation de la pédale, de sorte qu'une telle rotation de la pédale provoque un déplacement horizontal des chariots.

Avantageusement, les basculeurs et chariots sont symétriques par rapport à un plan vertical médian au suceur, ce qui permet de répartir équitablement les efforts sur chaque sous-ensemble formé par un chariot, un basculeur, une brosse avant et une brosse arrière. Cette symétrie garantit un mouvement uniforme des différentes brosses.

Selon une version préférée de réalisation, les brosses à l'arrière des canaux se rejoignent au niveau de la jonction des deux canaux latéraux en formant un V inversé.

La présence de cette brosse arrière s'étendant en sinuant d'un bord à l'autre du suceur permet, lorsque les brosses sont sorties, une bonne stabilité du suceur sur le sol à traiter sans risquer d'incliner vers l'avant ou vers l'arrière le suceur lors de ses déplacements. Le suceur reste ainsi bien à plat sur le sol à nettoyer.

Selon cette dernière configuration, chaque basculeur comporte les points d'appui de l'une des brosses avant et une partie des points d'appui de la brosse arrière.

Avantageusement, le rebord avant du suceur présente au moins un orifice frontal destiné à assurer une aspiration dans une direction sensiblement parallèle à la surface à nettoyer, ledit orifice frontal d'aspiration étant relié à l'un des canaux d'aspiration.

L'un des avantages de cette structure est, non seulement de pouvoir physiquement disposer le suceur dans les coins des pièces à nettoyer, mais également d'aspirer véritablement au niveau de la pointe et même légèrement en avant de cette pointe, par l'ouverture frontale ainsi ménagée. Une telle facilité d'utilisation évite principalement le recours à de petits accessoires de nettoyage que l'on dispose à la place du suceur pour accéder aux endroits étroits tels notamment les coins et recoins.

Par ailleurs, il s'est avéré très pratique et facile de diriger la pointe vers les objets à ramasser ou les coins à nettoyer, puisque cette pointe est dans l'axe du tube, donc dans l'axe de la poussée lorsque le suceur est déplacé. L'intérêt est alors de pouvoir viser tout objet en champ libre et non pas uniquement dans les coins.

D'autres caractéristiques et avantages de l'invention ressortiront de la description qui va suivre, prise à titre d'exemple non limitatif, en référence aux figures annexées dans lesquelles :
- la figure 1 présente, dans une vue schématique de dessus, un suceur conforme à la présente invention,
- la figure 2 présente une vue de dessous d'un suceur selon l'invention,
- les figures 3 et 4 représentent, en perspective, respectivement une vue de dessus et de dessous de certaines parties constitutives d'un suceur selon l'invention,
- les figures 5 et 6 représentent, dans une vue en élévation latérale, respectivement une vue du suceur brosses sorties et une vue du suceur brosses rentrées, la semelle du suceur ayant été omise,
- les figures 7 et 8 présentent dans une vue de profil, respectivement une vue du suceur brosses sorties et une vue du suceur brosses rentrées,
- la figure 9 est une vue éclatée du suceur selon l'invention.

La présente invention concerne un suceur 1 d'aspirateur. Un tel suceur possède un tube de liaison 2 de raccordement à un corps d'aspirateur, non représenté, possédant notamment un moto-ventilateur susceptible de créer un flux d'aspiration d'air.

Le tube de liaison 2 débouche au niveau de la semelle 11 du suceur en contact avec le sol 4 à nettoyer, par l'intermédiaire de conduits de raccordement 3. Ces conduits débouchent sur les canaux d'aspiration. Ces canaux sont généralement configurés selon la forme du suceur, afin d'optimiser l'efficacité d'aspiration. Dans l'exemple présenté où le suceur est de forme triangulaire, les canaux d'aspiration, tels que représentés par les pointillés 10, s'étendent en partie le long des deux bords 5, 6 formant la pointe du suceur, ainsi que dans ladite pointe du suceur après s'être rejoints dans la partie centrale du suceur.

Avantageusement, la zone angulaire formant la pointe du suceur comporte un orifice frontal 7 destiné à assurer une aspiration dans une direction sensiblement parallèle à la surface à nettoyer.

Par ailleurs, dans la forme de réalisation présentée, le suceur possède des brosses escamotables actionnées par une pédale 8 pivotante. Cette pédale 8 est accessible au niveau du capot 12 du suceur. Ce dernier, dans cet exemple de réalisation, ne présente essentiellement que des fonctions esthétiques et de protection de l'environnement.

En effet, les canaux d'aspiration sont fermés, d'une part par une structure interne réalisée en partie lors de la fabrication par moulage de la semelle, telles les parties des canaux d'aspiration s'étendant le long des bords et débouchant par l'ouverture 7, mais également par une pièce supérieure 14 qui, selon l'exemple de réalisation, est une zone de visualisation réalisée en rendant transparente la pièce triangulaire rapportée sur la semelle.

Une telle particularité permet de visualiser les déchets 16 sur la surface en cours de nettoyage. Selon la forme du suceur et du ou des canaux d'aspiration, cette zone de visualisation peut couvrir un champ plus important que celui du canal d'aspiration, afin d'ajuster la visée des déchets à extraire du sol.

Avantageusement, la zone de visualisation possède un effet de loupe, en présentant une forme convexe. Ainsi, les déchets sous la zone de visualisation sont grossis, améliorant ainsi la visualisation de la surface à nettoyer.

La figure 2 présente le suceur vu de dessous. Ainsi la semelle 11 du suceur comporte plusieurs canaux d'aspiration : un canal 19 sensiblement parallèle au bord 6 du suceur, un canal 20 sensiblement parallèle au bord 5 du suceur. Ces canaux se rejoignent dans la région centrale 21 du suceur. Les canaux 19 et 20 possèdent des ouvertures frontales, c'est à dire dans les rebords verticaux de la semelle, respectivement 36 et 35, permettant une aspiration latérale sensiblement parallèle à la surface à nettoyer.

La forme triangulaire est complétée, à l'arrière du suceur, par une partie pleine 40 comportant deux emplacements 42 de moyens favorisant le déplacement du suceur, qui peuvent être, soit des patins de type PTFE, soit des roues, telles les roues 43 visibles à la figure 9.

Le suceur comporte par ailleurs une lame 23 s'étendant dans la région 21, du bord 5 du suceur au bord 6, en définissant ainsi un canal avant 18 et un canal arrière 22, le canal avant 18 débouchant à la pointe du suceur par l'ouverture 7 frontale. Cette lame 23 comporte une zone 24 où est disposé un tissu arrache-fils tel qu'il est en soi connu.

Cette lame 23 relie le bord 5 au bord 6 tel un pont, en ménageant un espace entre la face opposée à la zone 24 et la pièce supérieure 14. Cette lame est préférentiellement parallèle au bord arrière 9 du suceur.

Une seconde zone 124 portant un tissu arrache-fils peut être prévue sur une bordure du canal 22, de façon symétrique à la zone 24 portant l'arrache-fils.

Les canaux 19 et 20 possèdent, chacun, des lames de raclage 46 et 45 s'étendant respectivement depuis le bord 6 et le bord 5 en direction de l'autre bord dans le canal d'aspiration. Selon l'exemple proposé, ces lames sont fixes et issues de la plaque inférieure du suceur en s'étendant sensiblement parallèlement au bord arrière 9 sur une distance voisine de la moitié de la largeur du canal. De préférence, ces lames ne sont pas ou sont peu proéminentes par rapport à la plaque inférieure du suceur.

Selon l'invention, le suceur comporte des brosses 55, 56, 57, lesdites brosses étant escamotables au travers de la semelle. La brosse 55 est disposée entre le canal d'aspiration 20 et le bord 5, tandis que la brosse 56 est disposée entre le canal d'aspiration 19 et le bord 6. Les canaux 19 et 20 se rejoignant en partie avant du suceur en formant un V inversé, la brosse arrière 57 suit cette forme en longeant la bordure définie par les deux canaux et leur rencontre. Tel que représenté figure 3 et 4, la brosse arrière présente notamment une échancrure 157 au milieu de la brosse, c'est à dire dans la forme en cuvette de ladite brosse, afin de faciliter l'aspiration des déchets qui peuvent venir se loger dans cette forme de la brosse au moment du mouvement vers l'arrière du suceur.

Les figures 3, 4 et 5 représentent, pris isolément, les brosses et le mécanisme de commande de sortie desdites brosses. Un fait remarquable du dispositif est, outre la disposition de la pédale, sa parfaite symétrie par rapport à un plan médian vertical et perpendiculaire au suceur.

La pédale 8 comporte un téton latéral 81 destiné à sa liaison avec la semelle du suceur, par l'intermédiaire d'une pièce verticale 82, visible figure 9 et comportant un trou dans lequel est logé ledit téton. Le téton ainsi logé dans la pièce 82 constitue un axe de pivotement de la pédale. Cette dernière comporte également une extension 83 creuse.

Par ailleurs, la pédale 8 est liée à une tige 28 rigide de transmission de mouvement, cette tige étant fixée à la pédale dans le prolongement de l'axe de rotation de la pédale, c'est à dire dans le prolongement du téton 81, tel qu'il est bien visible figure 4. Cette tige comporte plusieurs coudes constituant une forme spécifique dont la particularité est de rester plane en constituant notamment une partie horizontale 280 qui est la partie de liaison avec la pédale, et deux parties sensiblement verticales 282. Ces dernières sont localisées à chaque extrémité de la tige et sont en liaison chacune avec un chariot 85, 86. La partie verticale 282 située sous la pédale 8 passe dans la partie creuse de l'extension 83 de la pédale qui constitue ainsi un guidage de la tige et assure la transmission de l'effort à la tige.

La tige 28 est par ailleurs portée par deux supports verticaux 128 issus de la semelle.

Les chariots 85, 86 sont deux pièces identiques en forme de L en présentant une partie horizontale assez longue dirigée vers l'avant du suceur et une partie verticale plus courte dirigée vers le bas. Ces chariots sont assujettis entre la semelle du suceur et le capot de manière à ne pouvoir se déplacer que horizontalement, vers l'avant ou vers l'arrière du suceur. Deux arches 194 issues de la semelle et au travers desquelles sont montés les chariots 85, 86, permettent notamment d'interdire tout mouvement vertical desdits chariots.

Chaque chariot 85, 86 présente, en l'extrémité frontale de leur partie horizontale, une forme biseautée, respectivement 185, 186. Ces portions biseautées constituent des surfaces de came susceptibles d'interagir avec des parties 125, 126 biseautées à l'identique dans des pièces indépendantes 75, 76 en correspondance appelés basculeurs, lors du déplacement horizontal desdits chariots. Les parties biseautées 125, 126 débouchent, en leur partie supérieure, sur une portion plane sensiblement horizontale, respectivement 25, 26.

Ainsi chaque chariot 85, 86 est susceptible d'interagir avec respectivement le basculeur 75 et le basculeur 76. Les basculeurs sont des pièces sensiblement planes qui sont montés dans le suceur en présentant un degré de liberté selon une direction verticale, en étant maintenus dans leur débattement horizontal essentiellement par la semelle du suceur, par exemple à l'aide de pions de coulissements 192 issus de la semelle et sur lesquels peuvent coulisser les basculeurs par des ouvertures 175, 176 en correspondance des pions 192. Afin de minimiser les frottements entre les basculeurs et la semelle, chaque pion ou certains d'entre eux pourront être munis de gaudrons ou petits renflements verticaux afin de faciliter la translation verticale des basculeurs.

Avantageusement, la semelle sera également équipée de gaudrons sous chaque chariot permettant le maintien des chariots en position de sortie des brosses afin d'éviter le déclenchement involontaire du mécanisme.

Tel qu'il est visible figure 9, un ressort 165, 166 est monté entre chaque basculeur 75, 76 et la semelle du suceur.

Chaque basculeur comporte des logements 65, 66 pour les brosses 55, 56, chaque brosse étant maintenue au logement, essentiellement par des serrages élastiques de type clips 95, 96. Par ailleurs, la butée vers le bas des basculeurs est réalisée par des zones d'arrêt du mouvement vertical vers le bas des basculeurs, constituée par le pourtour du logement des brosses. Le contact ainsi créé avec des parties en correspondance de la semelle du suceur assure une bonne étanchéité.

La brosse arrière 57 est maintenue pour moitié par chaque basculeur, à l'aide de clips 97, 98, et, comme pour les brosses 55, 56, la butée vers le bas des basculeurs lors de la sortie des brosses est réalisée par le contact entre le pourtour du logement des brosses et la semelle.

En fonctionnement, en partant d'une position où les brosses sont rentrées, correspondant aux figures 6 et 8, les parties biseautées 125, 126 des basculeurs et les parties biseautées 185, 186 des chariots sont sensiblement au même niveau, côte à côte.

Lorsque l'utilisateur désire sortir les brosses, il actionne la pédale en appuyant sur l'arrière de celle-ci. La pédale pivote selon le sens horaire sur les figures, ce qui provoque une rotation de la tige 28 dans le même sens.

Les portions 282 sensiblement verticales pivotent également, provoquant un déplacement vers l'avant des chariots 85, 86 liés aux extrémités 282 de ladite tige. Cette avancée des chariots entraîne la coopération des parties biseautées des chariots avec celles des basculeurs. Compte tenu de l'impossibilité de mouvement vertical des chariots et de l'impossibilité de mouvement horizontal des basculeurs, ces derniers, sous le mouvement vers l'avant des chariots, subissent un mouvement vertical vers le bas contre la force de rappel des ressorts 165, 166, le jeu des pentes faisant glisser les basculeurs 75, 76 sous les chariots 85, 86, ces derniers étant en appui respectif sur les parties planes 25, 26.

Ce mouvement vertical vers le bas des basculeurs permet de sortir les brosses du plan défini par la partie inférieure de la semelle.

Lorsque l'utilisateur désire rentrer les brosses, en faisant pivoter dans le sens anti-horaire la pédale, les extrémités 282 de la tige sont ramenées vers l'arrière, provoquant le même mouvement des chariots 85, 86. Dès que les parties biseautées des chariots et des basculeurs sont en correspondance, la force de rappel des ressorts, par son action sur les basculeurs, permet d'accélérer la montée des basculeurs et le retour vers l'arrière des chariots.

L'invention n'est pas limitée au mode précis de réalisation illustré, mais comprend les équivalents techniques. Notamment, la brosse arrière 57 peut être réduite à deux portions rectilignes distinctes, chacune simplement tenue par leur basculeur respectif. On peut également envisager d'aménager deux pédales chacune de part et d'autre du tube de liaison 2, chaque pédale agissant sur son chariot, voire directement sur son basculeur respectif.

## Revendications

1. Suceur (1) d'aspirateur de forme sensiblement triangulaire en présentant notamment deux bords latéraux (5, 6) formant la pointe du suceur, ledit suceur étant ouvert vers la surface (4) à nettoyer par au moins deux canaux d'aspiration (19, 20) ménagés dans la semelle (11) du suceur (1) et agencés le long des deux bords latéraux (6, 5) formant la pointe du suceur, **caractérisé en ce que** chaque canal d'aspiration (19, 20) est bordé par des brosses avant (56, 55) et des brosses arrière (57), lesdites brosses étant situées de part et d'autre du canal en s'étendant sensiblement parallèlement à ce dernier.

2. Suceur (1) d'aspirateur selon la revendication précédente, **caractérisé en ce qu**'il est de forme isocèle en présentant un bord arrière (9) joignant les bords latéraux (5, 6), et en ce que les deux canaux (20, 19) agencés le long des bords latéraux (5, 6) se rejoignent dans la partie avant (21) du suceur (1).

3. Suceur (1) d'aspirateur selon l'une des revendications précédentes, **caractérisé en ce que** les brosses (55, 56, 57) peuvent occuper deux positions : une position où elles sont proéminentes par rapport à la semelle (11) du suceur (1) et une position où elles sont légèrement en retrait de ladite semelle (11), les deux positions étant contrôlées par un mécanisme actionné par une pédale (8) située au niveau du capot (12) du suceur (1).

4. Suceur (1) d'aspirateur selon la revendication précédente, **caractérisé en ce que** le mécanisme comporte :
- deux basculeurs (75, 76) portant les brosses (55, 56, 57) et mobiles verticalement par rapport à la semelle (11) contre la force de rappel de deux ressorts (165, 166),
- deux chariots (85, 86) mobiles horizontalement et susceptibles d'interagir chacun avec l'un des basculeurs (75, 76) par l'intermédiaire d'une surface de came inclinée (125, 126, 185, 186), lors de ce mouvement horizontal,
- une tige de liaison (28) liant la pédale de commande (8) aux deux chariots (85, 86).

5. Suceur (1) selon la revendication précédente, **caractérisé en ce que** la pédale (8) est montée en rotation sur la semelle (11) du suceur (1) et **en ce que** la tige (28) est liée, d'une part à la pédale (8) par une portion parallèle (280) à l'axe de rotation de la pédale, et d'autre part aux chariots (85, 86) par des portions (282) sensiblement perpendiculaires à l'axe de rotation de la pédale (8), de sorte qu'une telle rotation de la pédale (8) provoque un déplacement horizontal des chariots (85, 86).

6. Suceur (1) selon la revendication précédente, **caractérisé en ce que** les basculeurs (75, 76) et chariots (85, 86) sont symétriques par rapport à un plan vertical médian au suceur (1).

7. Suceur (1) d'aspirateur selon l'une des revendications 2 à 6, **caractérisé en ce que** les brosses (57) à l'arrière des canaux (19, 20) se rejoignent au niveau de la jonction (21) des deux canaux latéraux en formant un V inversé.

8. Suceur (1) selon la revendication précédente, **caractérisé en ce que** chaque basculeur (75, 76) comporte les points d'appui (95, 96) de l'une des brosses avant et une partie (97, 98) des points d'appui de la brosse arrière (57).

9. Suceur (1) selon l'une des revendications précédentes, **caractérisé en ce que** le rebord avant du suceur présente au moins un orifice frontal (7) destiné à assurer une aspiration dans une direction sensiblement parallèle à la surface (4) à nettoyer, ledit orifice frontal (7) d'aspiration étant relié à l'un des canaux (19, 20, 21) d'aspiration.

## Claims

1. A vacuum cleaner nozzle (1) of substantially triangular shape presenting in particular two side walls (5, 6) forming the tip of the nozzle, said nozzle being open towards the surface (4) for cleaning via at least two suction channels (19, 20) formed through the soleplate (11) of the nozzle (1) and arranged along the two side walls (6, 5) forming the tip of the nozzle, the nozzle being **characterized in that** each suction channel (19, 20) is bordered by front brushes (56, 55) and rear brushes (57), said brushes being situated on either side of the channel and extending substantially parallel thereto.

2. A vacuum cleaner nozzle according to the preceding claim, **characterized in that** it is in the form of an isosceles triangle presenting a rear edge (9) interconnecting the side edges (5, 6), and **in that** the two channels (20, 19) arranged along the side edges (5, 6) meet in the front portion (21) of the nozzle (1).

3. A vacuum cleaner nozzle according to any preceding claim, **characterized in that** the brushes (55, 56, 57) are capable of occupying two positions: a position in which they project relative to the soleplate (11) of the nozzle (1), and a position in which they are retracted a little behind said soleplate (11), said two positions being controlled by a mechanism actuated by a pedal (8) situated on the cover (12) of the nozzle (1).

4. A vacuum cleaner nozzle according to the preceding claim, **characterized in that** the mechanism comprises:
two rockers (75, 76) carrying the brushes (55, 56, 57) and movable vertically relative to the soleplate (11) against the return force of two springs (165, 166);
· two horizontally-movable carriages (85, 86) each suitable for interacting with a respective one of the rockers (75, 76) via an inclined cam surface (125, 126, 185, 186) during said horizontal movement; and
· a link rod (28) linking the control pedal (8) to the two carriages (85, 86).

5. A nozzle (1) according to the preceding claim, **characterized in that** the pedal (8) is mounted to turn relative to the soleplate (11) of the nozzle (1), and **in that** the rod (28) is connected firstly to the pedal (8) by a portion (280) that is parallel to the axis of rotation of the pedal, and secondly to the carriages (85, 86) by portions (282) that are substantially perpendicular to the axis of rotation of the pedal (8), such that such turning of the pedal (8) causes the carriages (85, 86) to move horizontally.

6. A nozzle (1) according to the preceding claim, **characterized in that** the rockers (75, 76) and the carriages (85, 86) are symmetrical about a vertical midplane of the nozzle (1).

7. A vacuum cleaner nozzle (1) according to any one of claims 2 to 6, **characterized in that** the brushes (57) at the rear of the channels (19, 20) meet at the junction (21) between the two side channels, forming an upside-down V-shape.

8. A nozzle (1) according to the preceding claim, **characterized in that** each rocker (75, 76) has the bearing points (95, 96) for one of the front brushes, and some (97, 98) of the bearing points of the rear brush (57).

9. A nozzle (1) according to any preceding claim, **characterized in that** the front rim of the nozzle presents at least one front orifice (7) for performing suction in a direction that is substantially parallel to the surface (4) for cleaning, said front suction orifice (7) being connected to one of the suction channels (19, 20, 21).

## Patentansprüche

1. Staubsauger-Saugvorrichtung (1) von im Wesentlichen dreieckiger Form und mit insbesondere zwei Seitenrändern (5, 6), die die Spitze der Saugvorrichtung bilden, wobei die Saugvorrichtung zur der zu reinigenden Fläche über mindestens zwei Saugkanäle (19, 20) geöffnet ist, die in der Sohle (11) der Saugvorrichtung (1) angeordnet und entlang der beiden, die Spitze der Saugvorrichtung bildenden Seitenrändern (6, 5) angeordnet sind, **dadurch gekennzeichnet, dass** jeder Saugkanal (19, 20) durch vordere Bürsten (58, 55) und hintere Bürsten (57) umrandet ist, wobei die Bürsten auf der einen und anderen Seite des Kanals liegen und sich im Wesentlichen parallel zu diesem erstrecken.

2. Staubsauger-Saugvorrichtung (1) nach dem vorhergehenden Anspruch, **dadurch gekennzeichnet, dass** er eine gleichschenklige Form hat, indem er einen hinteren Rand (9) aufweist, der die Seitenränder (5, 6) verbindet, und dass die beiden, entlang der Seitenränder (5, 6) angeordneten Kanäle (20, 19) sich im vorderen Teil (21) der Saugvorrichtung (1) vereinigen.

3. Staubsauger-Saugvorrichtung (1) nach einem der vorhergehenden Ansprüche, **dadurch gekennzeichnet, dass** die Bürsten (55, 56, 57) zwei Stellungen einnehmen können: eine Stellung, in welcher sie aus der Sohle (11) der Saugvorrichtung (1) hervortreten, und eine Stellung, in welcher sie von der Sohle (11) leicht zurückspringen, wobei beide Stellungen durch ein Mechanismus gesteuert werden, der über ein am Gehäuse (12) der Saugvorrichtung (1) angeordnetes Pedal betätigt wird.

4. Staubsauger-Saugvorrichtung (1) nach dem vorhergehenden Anspruch, **dadurch gekennzeichnet, dass** der Mechanismus folgendes aufweist:
- zwei Kippvorrichtungen (75, 76), die die Bürsten (55, 56, 57) tragen und senkrecht zur Sohle (11) gegen die Rückstellkraft von zwei Federn (165, 66) beweglich sind,
- zwei waagerecht bewegliche Schlitten (85, 86), die jeweils mit einer der Kippvorrichtungen (75, 76) über eine geneigte Kurvenfläche (125, 126, 185, 186) bei dieser waagerechten Bewegung in Wechselwirkung stehen können,
- eine Verbindungsstange (28), die das Steuerungspedal (8) mit den beiden Schlitten (85, 86) verbindet.

5. Staubsauger-Saugvorrichtung (1) nach dem vorhergehenden Anspruch, **dadurch gekennzeichnet, dass** das Pedal (8) an der Sohle (11) der Saugvorrichtung (1) drehbar angebracht ist, und dass die Stange (28) einerseits mit dem Pedal (8) durch einen zu Drehachse des Pedals parallelen Abschnitt (280) und andererseits mit den Schlitten (85, 86) durch im Wesentlichen zur Drehachse des Pedals (8) senkrechte Abschnitte (282) verbunden ist, so dass eine solche Drehung des Pedals (8) einen waagerechte Verschiebung der Schlitten (85, 86) verursacht.

6. Staubsauger-Saugvorrichtung (1) nach dem vorhergehenden Anspruch, **dadurch gekennzeichnet, dass** sich die Kippvorrichtungen (75, 76) und die Schlitten (85, 86) bezüglich einer zur Saugvorrichtung (1) senkrechten Mittelebene symmetrisch sind.

7. Staubsauger-Saugvorrichtung (1) nach einem der Ansprüche 2 bis 6, **dadurch gekennzeichnet, dass** sich die Bürsten (57) im hinteren Teil der Kanäle (18, 20) an der Verbindung (21) der beiden seitlichen Kanäle vereinigen, indem sie eine umgekehrtes V bilden.

8. Staubsauger-Saugvorrichtung (1) nach dem vorhergehenden Anspruch, **dadurch gekennzeichnet, dass** jede Kippvorrichtung (75, 76) die Auflagepunkte (95, 96) einer der vorderen Bürsten und einen Teil (97, 98) der Auflagepunkte der hinteren Bürste (57) aufweist.

9. Staubsauger-Saugvorrichtung (1) nach einem dem vorhergehenden Ansprüche, **dadurch gekennzeichnet, dass** der vordere Rand der Saugvorrichtung mindestens eine stirnseitige Öffnung (7) aufweist, die zur Sicherung eines Saugens in einer zu der zu reinigenden Oberfläche (4) parallelen Richtung vorgesehen ist, wobei die stirnseitige Saugöffnung (7) mit einem der Saugkanäle (19, 20, 21) verbunden ist.
